# EUROPÄISCHE PATENTSCHRIFT

(11) **EP 1 119 482 B1**
(45) Veröffentlichungstag und Bekanntmachung des Hinweises auf die Patenterteilung: **02.04.2003**
(21) Anmeldenummer: 99938176.7
(22) Anmeldetag: 09.06.1999
(51) Int. Cl.: B61K 5/02, B22D 41/12, C21C 5/46

(54) **SCHIENENGEBUNDENE TRANSPORTEINRICHTUNG FÜR SCHWERSTE LASTEN**
RAIL-MOUNTED TRANSPORTING DEVICE FOR ULTRA-HEAVY LOADS
DISPOSITIF GUIDE POUR LE TRANSPORT DE CHARGE EXTREMEMENT LOURDES

(30) Priorität: 12.10.1998 DE 19848295
(43) Veröffentlichungstag der Anmeldung: 01.08.2001
(73) Patentinhaber: SMS Demag AG, 40237 Düsseldorf (DE)
(72) Erfinder: SCHMITZ, Günter, D-47239 Duisburg (DE); GRUNA, Günter, D-46145 Oberhausen (DE)
(74) Vertreter: Meissner, Peter E., Dipl.-Ing.
(86) Internationale Anmeldenummer: DE9901716
(87) Internationale Veröffentlichungsnummer: WO00021816

(56) Entgegenhaltungen:
- WO-A-98/31579
- DE-B- 1 254 171
- US-A- 4 254 711
- US-A- 4 875 415

## Beschreibung

Die Erfindung betrifft ein Verfahren nach dem Oberbegriff des Anspruchs 1, sowie eine Transportanlage nach dem Oberbegriff des Anspruchs 3, mit einer schienengebundenen Transporteinrichtung für schwerste Lasten, insbesondere zum Wechseln von Stahlwerkskonvertern mit einem Fahrzeug, welches die Last selbständig übernimmt und auf dem Weg zur Abgabestation über Schienen geführt wird, deren Transportrichtung an einer Wendestation insbesondere um 90° geändert ist.

Aus DE-AS 24 04 868 ist ein Transportwagen bekannt, auf dem ein längliches im wesentlichen zylindrisches Gefäß gelagert ist, und bei dem seitlich am Gefäß angeordnete Antriebe mit den am Gefäßmantel vorgesehenen Angriffsmitteln eine beim Abheben des Gefäßes von den Drehgestellen ungetrennt bleibende Baueinheit bildet.

Die Drehachse dieses als Roheisenmischer ausgebildeten Gefäßes ist parallel zur Hauptachse des Transportwagens.

Auf der Konferenz "21st. Century Steel Industry of Russia and CIS" vom 06.06. bis 10.06.1994 in Moskau wurde ein Konverterwechselsystem vorgestellt. Hieraus ist ein Konverterwechselfahrzeug (im wesentlichen Beispiel 2.3 und Figur 13) bekannt, bei dem der Konverter auf einer im Fahrgestell drehbar gelagerten Platte deponierbar ist. Unterhalb dieser Platte sind Kolben-Zylinder-Einheiten vorgesehen, die an einer vorgegebenen Wegstrecke des Fahrzeugs ausgefahren werden und die Möglichkeit eröffnen, das Fahrgestell in seiner Richtung zu verdrehen und die Räder nach dem Drehen auf dem gewünschten Schienenstrang abzusetzen.

Der Nachteil dieses Konverterwechselfahrzeugs ist nicht nur der konstruktiv relativ komplizierte und wartungsintensive Drehkranz, sondern auch die gesamte Bauhöhe des Fahrzeugs.

Aus der Druckschrift US 254 711 ist eine Transportanlage entsprechend dem Oberbegriff des Anspruchs 3 bekannt.

Die Erfindung hat sich daher das Ziel gesetzt, mit konstruktiv einfachen Mitteln eine Transporteinrichtung für schwerste Lasten, insbesondere für einen Stahlwerkskonverter zu schaffen, die eine möglichst geringe lichte Höhe auf seinem Transportweg erforderlich macht.

Die Erfindung erreicht dieses Ziel durch den Verfahrensanspruch 1 und den Vorrichtungsanspruch 3. Die übrigen Ansprüche bilden vorteilhafte Weiterbildungen der Erfindung.

Erfindungsgemäß wird die Last nach seiner Übernahme von der schienengebundenen Transporteinrichtung so tief wie möglich im Fahrzeugrahmen abgesenkt. Durch die konstruktive Vorgabe der Hallen sind Wendepunkte zwischen der Aufnahmestation und der Abgabestation erforderlich. In diesen Wendepunkten wird erfindungsgemäß die Last auf nahezu identischem Niveau gehalten und die Kraftübertragung von Transporträdern, die mit den geraden Schienensträngen korrespondieren, übertragen auf Drehräder, die mit einer im Kreis geführten Schiene korrespondieren. In dieser Wendestation wird die gesamte Transporteinrichtung gewendet und nach Erreichen der neuen Fahrtrichtung wieder auf dem Schienenstrang auf den Transporträdem abgesetzt.

Die Kreuzungspunkte der Schienen sind dabei so ausgestaltet, daß ein Wechsel der Kraftübemahme von der Radlauffläche mit der Schienenlauffläche auf die Spurkränze und den Schienenfuß erfolgt.

Durch das tiefstmögliche Absenken der Last in den Fahrzeugrahmen der Transporteinrichtunp wird es möglich, Hindernisse wie Kranbahnträger oder Bühnen zu unterfahren, wobei das tiefste Maß aus der Addition der Gefäßhohe plus erforderliche Freimaße zwischen Konverterboden und Hüttenflur besteht.

In vorteilhaften Ausgestaltungen werden jeweils zwei Räder zu einer Radeinheit zusammengefaßt, die dabei an Schwingen angeordnet sind. An jeweils einem Ende jeder Schwinge ist eine Verstelleinrichtung zur Einstellung der erforderlichen Höhe relativ zum Fahrgestell angeordnet. Zum gleichmäßigen Verteilen der Kraft sind zwischen den Verstellelementen und den Schwingen Kraftausgleichselemente, im wesentlichen Federn, angeordnet.

In einer vorteilhaften Ausgestaltung der Transporträder zum Fahrzeugrahmen sind an den einander zugeneigten Enden der Schwingen Spindeln vorgesehen, die über eine Wippe mit dem Fahrzeugrahmen verbunden sind.

Zum exakten Aufnehmen der hier vorliegenden hohen Kräfte und exakten Zentrierung ist in einer Ausgestaltung die Schienenauflagefläche des kreisförmig geführten Schienenstranges proportional zum Radius zum Kreismittelpunkt hin geneigt.

Zur Vermeidung von Unterbrechungen der Kraftaufnahme sind an den Kreuzungspunkten der Schienenfuß und die Schienenauflagefläche in der Weise ausgestaltet, daß Teile der Schienen keilförmig abfallend und an den entsprechenden Positionen der Schienenfuß keilförmig ansteigend ausgestaltet ist.

Durch die konstante Aufnahme der Kraft wird es möglich, die Last, hier im wesentlichen ein Stahlwerkskonverter, stets in gleicher horizontaler Lage und damit auf dem tiefsten Punkt in einer Stahlwerkshalle zu halten. Auf diese Weise werden kostenträchtige konstruktive Aufwendungen, insbesondere bezüglich der Kranbahnhöhen und/oder der Schienenlage vermieden.

Ein Beispiel der Erfindung ist in der beiliegenden Zeichnung aufgeführt. Dabei zeigt die
- Figur 1: Eine Seitenansicht der Transporteinrichtung.
- Figur 2: Eine Draufsicht der Transporteinrichtung.
- Figur 3: Eine Radeinheit von Drehrädem.
- Figur 4: Eine Radeinheit von Transporträdern.
- Figur 5: Schienenabsenkung.
- Figur 6: Anordnung der Stationen.

Die Figur 1 zeigt im linken Teil des Bildes, wie eine Last 11 von einem Tragrahmen 13, der über Haltestangen 16, die über ein Balanciere 14 mit einer Kolben-Zylinder-Einheit 15 verbunden sind, aufgenommen wird und entsprechend der Darstellung des rechten Teils des Bildes so tief wie möglich im Fahrzeugrahmen 21 der Transporteinrichtung abgesenkt wird. Am Fahrzeugrahmen 21 sind sowohl Transporträder 23 wie auch Drehräder 33 angebracht.

Im linken Teil des Bildes ist das Drehrad 33 angehoben und die Transporträder 23 haben Kontakt mit der Schiene 51. Die Transporträder 23 sind dabei mittig an Schwingen 26 befestigt, welche an den zugeneigten Enden an einem Drehbolzen 27 drehbar gelagert sind und an ihren wegweisenden Enden an einem Verstellelement 24 angeschlossen sind. Dieses Verstellelement 24 besitzt eine Spindel 28, welche durch einen Aktuator 25 antreibbar ist.
Zwischen der Spindel 28 und den Fahrzeugrahmen 21 ist ein Kraftausgleichselement, hier eine Feder, angeordnet.

Die Drehräder 33 sind durch einen Motor 31 in ihrer Höhe verstellbar. Im rechten Teil des Bildes sind die Drehräder 33 auf dem kreisförmig geführten Schienenstrang 53 abgesetzt. Die Schwingen 26 sind durch die Verstellelemente 24 soweit verstellt worden, daß die Transporträder 23 sich von der Schiene 51 gelöst haben. In dieser Stellung kann die gesamte Transporteinrichtung um die Mittenachse I gewendet werden.

Die Figur 2 zeigt in der Draufsicht den Fahrzeugrahmen 21, der mittig ein ringförmiges Bauteil 22 aufweist. Am ringförmigen Bauteil 22 sind gleichmäßig am Umfang verteilt drei Drehräder befestigt. Der übrige Rahmen 21 ist so ausgestaltet, daß sowohl im vorderen wie im hinteren Teil des Fahrzeugs Transporträder 23 anbringbar sind und gleichzeitig Raum gelassen wird für eventuelle Drehräder 33 und darüber hinaus Abstützpunkte für die Kolben-Zylinder-Einheiten 15 zur Aufnahme des Tragrahmens.

Die Transporteinrichtung befindet sich bei der vorliegenden Skizze gerade an einer Wendestation 74, bei der sich zwei Schienenstränge 51 kreuzen und gleichzeitig ein kreisförmig geführter Schienenstrang 53 mit dem Radius R um den Mittelpunkt M angeordnet ist Die geraden Schienen 51 untereinander wie auch die gerade Schiene 51 und die kreisförmig geführte Schiene 53 kreuzen sich in Kreuzungspunkten 54.

Im oberen Teil der Figur 3, in der Figur 3a, ist als. Ausschnitt ein Teil des ringförmigen Bauteils 22 des Fahrzeugrahmens dargestellt, an dem ein Drehbolzen 37 befestigt ist. Am Drehbolzen 37 sind zwei Schwingen 36 drehbar gelagert, an denen in deren Mitte Drehräder 33 befestigt sind. Am jeweils voneinander wegweisenden Ende der Schwingen 36 sind Spindeln 38 befestigt, die über einen Aktuator 35 antreibbar sind und die Schwingen 36 und damit die Räder 33 relativ zum ringförmigen Bauteil 22 verstellen.

Im unteren Teil der Figur 3, in der Figur 3b, ist die Draufsicht der Radeinheit mit den Drehrädem 33 dargestellt.

Figur 4 zeigt eine Radeinheit mit Transporträdem 23, die an Schwingen 26 angeordnet sind. Die Schwingen 26 sind an dem Fahrzeugrahmen 21 angebrachten Drehbolzen 27 drehbar gelagert. An den einander zugeneigten Enden der Schwingen 26 sind Spindeln 28 vorgesehen, die mit einer Wippe 41 korrespondieren, welche über einen Bolzen 42 am Fahrzeugrahmen 21 befestigt ist.

In der Figur 5 ist die Ausgestaltung der Schienen im Bereich eines Kreuzungspunktes 54 dargestellt.

In der Figur 5a liegt die Radlauffläche 61 des Transportrades 23 oder des Drehrades 33 auf der Schienenauflagefläche 52 auf. Der Spurkranz 62 ist vom Schienenfuß 55 distanziert.

Nach einer Übergangsstrecke ist im rechten Teil des Bildes die Radlauffläche 61 von der Schienenauflagefläche 52 distanziert und der Radspurkranz 62 liegt auf dem Schienenfuß 55 auf.

In der Figur 5b ist die Situation noch einmal im Schnitt dargestellt, wobei der linke Teil der Figur den Normalbetrieb zeigt, in der die Radlauffläche 61 auf der. Schienenauflagefläche 52 aufliegt. Im Bereich des Kreuzungspunktes 54 wird, wie im rechten Teil des Bildes dargestellt, für eine relativ kurze Strecke die Gesamtlast der Transporteinrichtung über den Spurkranz 62 und den Schienenfuß 55 aufgenommen.

In der Figur 6 sind die Aufnahmestationen 71, 72 an einer Konverteranlage in einem Stahlwerk dargestellt. Bei einem Wechsel eines Konverters wird dieser von einem Transportfahrzeug aus einer Arbeitsstellung im Aufnahmebereich 72 aufgenommen und zu einer Parkstation 77 (oder ggf. 79) geführt. Anschließend übernimmt das Fahrzeug einen instandgesetzten Konverter aus der Abgabestation 73, führt diesen zu einer Wendestation 74, wo das Fahrzeug eine Richtungsänderung erfährt und die Last zur Aufnahmestation 72 transportiert. Anschließend wird der gewechselte Konverter aus der Parkstation 77 aufgenommen und zur Abgabestation 73 transportiert.

Insgesamt ist mindestens eine Wendestation 74 erforderlich, von der die Schienenstränge 51 zur Aufnahmestation 71 und 72, sowie zur Parkstation 77 und zur Abgabestation 73 führt.

Je nach Hallensituation und Ausstattungskomfort der Stahlwerkshalle ist in der vorliegenden Figur 6 ein Schienenstrang 51 parallel zu den Betriebspositionen Aufnahmestation 71, 72 und einer möglichen Parkstation 79 geführt, kopfendig dieses Schienenstranges 51 sind Abgabestationen 73.1 und 73.2 dargestellt, wobei noch weitere Parkstationen 77 und 78 gegenüber dem Aufnahmestationen 71 und 72 angeordnet sind.

### Positionsliste

### Transportieren

- 11: Last
- 12: Stahlwerkskonverter
- 13: Tragrahmen
- 14: Balanciere
- 15: Kolben-Zylinder-Einheit
- 16: Haltestange

### Fahren

- 21: Fahrzeugrahmen
- 22: Ringförmiges Bauteil
- 23: Transporträder
- 24: Verstellelement
- 25: Aktuator
- 26: Schwinge
- 27: Drehbolzen
- 28: Spindel
- 29: Kraftausgleichselement

### Drehen

- 31: Motor
- 32 33: Drehräder
- 34: Verstellelement
- 35: Aktuator
- 36: Schwinge
- 37: Drehbolzen
- 38: Spindel
- 39: Kraftausgleichselement

### Wippen

- 41: Wippe
- 42: Bolzen

### Führen

- 51: Schiene
- 52: Schienenauflagefläche
- 53: Kreisförmig geführter Schienenstrang
- 54: Kreuzungspunkt
- 55: Schienenfuß

### Räder

- 61: Radlauffläche
- 62: Spurkranz

### Stationen

- 71: Aufnahmestation 1
- 72: Aufnahmestation 2
- 73: Abgabestation
- 74: Wendestation 1
- 75: Wendestation 2
- 76: Wendestation 3
- 77: Parkstation 1
- 78: Parkstation 2
- 79: Parkstation 3

- R: Radius
- M: Mittelpunkt
- I: Mittenachse

## Patentansprüche

1. Verfahren zum Transportieren von schwersten Lasten, insbesondere zum Wechseln von Stahlwerkskonvertem, die aus ihrer Betriebsposition von einem schienengebundenen Fahrzeug herausgehoben und einer Abgabestation zugeführt werden,
**gekennzeichnet durch** folgende Schritte:
a) das die Last transportierende Transportfahrzeug wird über Transporträder auf einem geraden Schienenstrang einer Wendestation zugeführt, bei der am Fahrzeugrahmen vorgesehene Drehräder mit einer kreisförmig geführten, den Schienenstrang auf gleicher Ebene kreuzenden Schiene in Kontakt gebracht werden,
b) die Transporträder werden anschließend vom Schienenstrang im wesentlichen vertikal wegbewegt,
c) das Transportfahrzeug wird dann über die Drehräder in die gewünschte Richtung gewendet,
d) die Fahrzeugräder werden auf dem zur Abgabestation führenden Schienenstrang abgesetzt, die Drehräder werden von der kreisförmig geführten Schiene gelöst
e) anschließend wird das Transportfahrzeug zur Abgabestation gebracht,
f) danach wird von einer Parkstation die Last, insbesondere der instandgesetzte Stahlwerkskonverter, zur Betriebsstation transportiert.

2. Verfahren nach Anspruch 1
**dadurch gekennzeichnet,**
**dass** an den Kreuzungspunkten "Schienenstrang zu Schienenstrang" wie auch "Schienenstrang zu kreisförmig geführten Schiene" die Kraftübertragung von den Rädem zur Schiene von der Lauffläche der Räder zum Spurkranz der Räder und umgekehrt wechselt.

3. Transportanlage mit einer schienengebundenen Transporteinrichtung für schwerste Lasten (11), insbesondere zum Wechseln von Stahlwerkskonvertem mit einem Fahrzeug, welches die Last (11) selbstständig übernehmen kann und auf dem Weg zur Abgabestation über Schienen (51) führbar ist, wobei die Transportrichtung der Transporteinrichtung an einer Wendesfation insbesondere um 90° geändert ist,
zur Durchführung des Verfahrens nach Anspruch 1,
**dadurch gekennzeichnet,**
**dass** der Fahrzeugrahmen (21) des Fahrzeuges ein ringförmiges Bauteil (22) zur Aufnahme der Last (11) besitzt,
**dass** am Umfang des ringförmigen Bauteils (22) mindestens drei Drehräder (39) vorgesehen sind,
**dass** am Fahrzeugrahmen Transporträder (23) angeordnet sind,
**dass** die Transporträder (23) und/oder die Drehräder (33) Ober Verstellelemente (24) in ihrer Höhe verstellbar sind, wobei die Verstellelemente (24) an Aktuatoren (25, 35) angeschlossen sind, die über den Fahrzeugrahmen (21) in eine Position bringbar sind, in der während des Wendens die Transporträder (23) von den Schienen (51) abgehoben sind und
**dass** Motoren (31) vorhanden sind, um die Drehräder (33) anzutreiben und den Fahrzeugrahmen (21) von der bisherigen in die gewünschte Transportrichtung zu verdrehen.

4. Transportanlage nach Anspruch 3,
**dadurch gekennzeichnet,**
**dass** die Höhenverstellelemente (24, 34) Schwingen (26, 36) aufweisen, an die Aktuatoren (25, 35) angeschlossen sind.

5. Transportanlage nach Anspruch 4,
**dadurch gekennzeichnet,**
**dass** jeweils zwei Schwingen (26, 36) eine Radeinheit bildend vorgesehen sind, an denen mittig jeweils ein Drehrad (33) bzw. Transportrad (23) befestigt ist, wobei
das eine Ende jeder Schwinge (26, 36) mit einem Drehbolzen (27, 37) korrespondiert und das andere Ende an eine Spindel (28, 38) angeschlossen ist.

6. Transportanlage nach Anspruch 5,
**dadurch gekennzeichnet,**
**dass** bei mehr als drei Radeinheiten (23 - 27, 33 - 37) an den Spindeln (28, 38) ein Kraftausgleichselement (29, 39), z.B. eine Feder, vorgesehen ist

7. Transportanlage nach Anspruch 5,
**dadurch gekennzeichnet,**
**dass** die voneinander wegweisenden Enden der Schwingen (26) am Fahrzeugrahmen (21) drehbar gelagert sind und
**dass** die einander zugeneigten Enden der Schwingen (26) mit Höhenverstelleinrichtungen (24) verbunden sind, die beide mit einer Wippe (41) korrespondieren, die über einen Bolzen (42) mit dem Fahrzeugrahmen (21) in Verbindung steht.

8. Transportanlage nach Anspruch 3,
**dadurch gekennzeichnet,**
**dass** die Schienenauflagefläche (52) des kreisförmig geführten Schienenstranges (53) proportional zum Radius (R) zum Kreismittelpunkt (M) geneigt ist.

9. Transportanlage nach Anspruch 3,
**dadurch gekennzeichnet,**
**dass** an den Kreuzungspunkten (54) der Schienen (51, 53) die Schienenauflagefläche (52) der Schienenenden keilförmig abfallend und an entsprechender Position der Schienenfuß (55) um so viel keilförmig ansteigend ausgestaltet ist, daß die Kraftübertragung der Räder (23, 33) von der Radlauffläche (61) auf den Spurkranz (62) und umgekehrt übertragen wird.

10. Transportanlage nach den Ansprüchen 8 und 9,
**dadurch gekennzeichnet,**
**dass** bei zwei Aufnahmestationen (71, 72) und einer als Reparaturstand vorgesehenen Abgabestation (73) mindestens eine Wendestation (74) und eine Parkstation (77) vorgesehen ist.

## Claims

1. Method for transporting ultra-heavy loads, in particular for replacing steelworks converters which are lifted from their operating position by a rail-mounted vehicle and are guided towards a delivery station,
**characterised by** the following steps:
a) the transporting vehicle, which is transporting the load, is guided towards a turning station via transporting wheels on a straight rail track, at which turning station rotating wheels provided on the vehicle frame are brought into contact with a circularly guided rail intersecting the rail track on the same plane,
b) the transporting wheels are then moved away essentially vertically from the railtrack,
c) the transporting vehicle is then turned into the desired direction via the rotating wheels,
d) the vehicle wheels are deposited on the railtrack leading to the delivery station and the rotating wheels are detached from the circularly guided rail,
e) next the transporting vehicle is brought to the delivery station,
f) thereafter, the load, in particular the repaired steelworks converter, is transported from a parking station to the operating station.

2. Method according to claim 1,
**characterised in that**,
at the intersection points "railtrack to railtrack" and also "railtrack to circularly guided rail", the force transmission from the wheels to the rail alternates from the running surface of the wheels to the wheel flange of the wheels and vice versa.

3. Transporting plant with a rail-mounted transporting device for ultra-heavy loads (11), in particular for replacing steelworks converters, with a vehicle which can take up the load (11) independently and is guidable on the way to the delivery station via rails (51), the transporting direction of the transporting device at a turning station being altered in particular by 90°,
for implementation of the method according to claim 1,
**characterised in that**
the vehicle frame (21) of the vehicle has an annular component (22) for receiving the load (11),
**in that** at least three rotating wheels (39) are provided at the circumference of the annular component (22),
**in that** transporting wheels (23) are disposed on the vehicle frame,
**in that** the transporting wheels (23) and/or the rotating wheels (33) are adjustable in height via adjustment elements (24), the adjustment elements (24) being connected to actuators (25, 35) which can be brought into a position above the vehicle frame (21), in which position the transporting wheels (23) are raised from the rails (51) during turning and
**in that** motors (31) are present in order to actuate the rotating wheels (33) and to rotate the vehicle frame (21) from the current into the desired transporting direction.

4. Transporting plant according to claim 3,
**characterised in that**
the height adjustment elements (24, 34) have rockers (26, 36) to which actuators (25, 35) are connected.

5. Transporting plant according to claim 4,
**characterised in that**
two rockers (26, 36) respectively are provided so as to form one wheel unit on which a rotating wheel (33) or transporting wheel (23) is secured respectively in the centre, the one end of each rocker (26, 36) corresponding with a rotating pin (27, 37) and the other end being connected to a spindle (28, 38).

6. Transporting plant according to claim 5,
**characterised in that**
a force equalisation element (29, 39), for example a spring, is provided on the spindles (28, 38) when there are more than three wheel units (23-27, 33-37).

7. Transporting plant according to claim 5,
**characterised in that**
the ends of the rockers (26) which point away from each other are rotatably mounted on the vehicle frame (21) and
**in that** the ends of the rockers (26), which are inclined towards each other, are connected to height adjustment devices (24) which both correspond with a rocker (41) which communicates via a pin (42) with the vehicle frame (21).

8. Transporting plant according to claim 3,
**characterised in that**
the rail supporting surface (52) of the circularly guided railtrack (53) is inclined proportionally to the radius (R) towards the central point (M) of the circle.

9. Transporting plant according to claim 3,
**characterised in that**
the rail supporting surface (52) of the rail ends at the intersection points (54) is configured to taper in a wedge shape and, at a corresponding position, the rail flange (55) is configured to increase to the same degree in a wedge shape such that the force transmission of the wheels (23, 33) is transferred from the wheel running surface (61) to the wheel flange (62) and vice versa.

10. Transporting plant according to claims 8 and 9,
**characterised in that**,
in the case of two uptake stations (71, 72) and a delivery station (73), which is provided as a repair station, at least one turning station (74) and one parking station (77) are provided.

## Revendications

1. Procédé pour transporter des charges très lourdes, en particulier pour changer des convertisseurs d'aciérie, qui sont soulevés de leur position de service par un véhicule lié à des rails et sont amenés à un poste de livraison,
**caractérisé par** les étapes suivantes :
a) le véhicule de transport transportant la charge est amené, par l'intermédiaire de roues de transport, sur une file de rails rectiligne d'un poste pour tourner où des roues rotatives prévues sur le châssis du véhicule sont amenées en contact avec un rail guidé de façon circulaire, croisant la file de rails sur le même plan,
b) les roues de transport sont ensuite éloignées généralement verticalement de la file de rails,
c) le véhicule de transport est alors tourné par l'intermédiaire des roues rotatives dans la direction souhaitée,
d) les roues du véhicule sont déposées sur la file de rails menant au poste de livraison, les roues rotatives sont libérées du rail guidé de façon circulaire,
e) ensuite, le véhicule de transport est amené au poste de livraison,
f) puis, d'un poste de parcage, la charge, en particulier le convertisseur d'aciérie remis en état, est transporté au poste de service.

2. Procédé selon la revendication 1,
**caractérisé en ce que**, aux points de croisement "file de rails à file de rails", comme "file de rails à rail guidé de façon circulaire", le transfert de forces des roues au rail change de la surface de roulement des roues au boudin des roues et inversement.

3. Installation de transport, comportant un dispositif de transport lié à des rails pour des charges très lourdes (11), en particulier pour changer des convertisseurs d'aciérie, avec un véhicule qui peut recevoir la charge (11) de façon auto-stable et peut être guidé sur la voie vers le poste de livraison par l'intermédiaire de rails (51), la direction de transport du dispositif de transport étant modifiée, au niveau d'un poste pour tourner, en particulier de 90°, pour la mise en oeuvre du procédé selon la revendication 1,
**caractérisée en ce que** :
- le châssis du véhicule (21) possède une pièce annulaire (22) pour recevoir la charge (11),
- à la périphérie de la pièce annulaire (22), il est prévu au moins trois roues rotatives (39),
- des roues de transport (23) sont agencées sur le châssis du véhicule,
- les roues de transport (23) et/ou les roues rotatives (33) sont réglables en hauteur par l'intermédiaire d'éléments de réglage (24), les éléments de réglage (24) étant raccordés à des actionneurs (25, 35), qui peuvent être amenés, via le châssis du véhicule (21), dans une position dans laquelle, pendant que le véhicule tourne, les roues de transport (23) sont soulevées des rails (51), et
- des moteurs (31) sont prévus pour entraîner les roues rotatives (33) et pour faire tourner le châssis du véhicule (21) de la direction de transport précédente dans la direction de transport souhaitée.

4. Installation de transport selon la revendication 3,
**caractérisée en ce que** les éléments de réglage en hauteur (24, 34) présentent des coulisses (26, 36) auxquelles sont raccordés des actionneurs (25, 35).

5. Installation de transport selon la revendication 4,
**caractérisée en ce que**, à chaque fois, deux coulisses (26, 36) sont prévues en formant une unité de roue, à laquelle il est fixé, à chaque fois, de façon centrale, une roue rotative (33) ou une roue de transport (23), une extrémité de chaque coulisse (26, 36) correspondant avec un pivot (27, 37) et l'autre extrémité étant raccordée à un axe (28, 38).

6. Installation de transport selon la revendication 5,
**caractérisée en ce que**, dans le cas de plus de trois unités de roue (23 - 27, 33 - 37), sur les axes (28, 38), il est prévu un élément de compensation de force (29, 39), par exemple un ressort.

7. Installation de transport selon la revendication 5,
**caractérisée en ce que** les extrémités éloignées l'une de l'autre des coulisses (26) sont montées de façon rotative sur le châssis (21) du véhicule, et **en ce que** les extrémités orientées l'une vers l'autre des coulisses (26) sont reliées à des dispositifs de réglage en hauteur (24) qui correspondent tous les deux avec une bascule (41), qui est reliée au châssis (21) du véhicule par l'intermédiaire d'un axe (42).

8. Installation de transport selon la revendication 3,
**caractérisée en ce que** la surface d'appui de rail (52) de la file de rails (53) guidée de façon circulaire est inclinée par rapport au centre (M) du cercle proportionnellement au rayon (R).

9. Installation de transport selon la revendication 3,
**caractérisée en ce que**, aux points de croisement (54) des rails (51, 53), la surface d'appui de rail (52) des extrémités des rails est réalisée en descendant en forme de coin et, en une position correspondante du patin de rail (55), en montant en forme de coin de sorte que le transfert des forces des roues (23, 33) est effectué de la surface de roulement des roues (61) sur le boudin (62) et inversement.

10. Installation de transport selon les revendications 8 et 9,
**caractérisée en ce que**, dans le cas de deux postes de réception (71, 72) et d'un poste de livraison (73) prévu comme poste de réparation, il est prévu au moins un poste pour tourner (74) et un poste de parcage (77).
